# EUROPÄISCHE PATENTSCHRIFT

(11) **EP 3 561 209 B1**
(45) Veröffentlichungstag und Bekanntmachung des Hinweises auf die Patenterteilung: **24.05.2023**
(21) Anmeldenummer: 19168566.8
(22) Anmeldetag: 11.04.2019
(51) Int. Cl.: E05D 15/46

(54) **VORRICHTUNG ZUR BEWEGUNG EINES MÖBELTEILS UND MÖBEL**
DEVICE FOR MOVING A FURNITURE SECTION AND FURNITURE
DISPOSITIF DE DÉPLACEMENT D'UNE PARTIE DE MEUBLE ET MEUBLE

(30) Priorität: 17.04.2018 DE 202018102088 U
(43) Veröffentlichungstag der Anmeldung: 30.10.2019
(73) Patentinhaber: Grass GmbH, 64354 Reinheim (DE)
(72) Erfinder: Krüdener, Boris, 63801 Kleinostheim (DE); Lautenschläger, Sebastian, 64342 Seeheim-Jugenheim (DE); Staude, Martin, 64354 Reinheim (DE)
(74) Vertreter: Otten, Roth, Dobler & Partner mbB Patentanwälte

(56) Entgegenhaltungen:
- EP-A1- 2 309 086
- FR-A1- 2 513 300
- GB-A- 2 148 384

## Beschreibung

### Stand der Technik

Es sind Vorrichtungen zur Bewegung eines Möbelteils bekannt, das an einem Möbelkorpus eines Möbels aufgenommenen ist. Hierfür sind Führungsmittel der Vorrichtung mit zumindest einem Schwenkarm zum Schwenken des Möbelteils vorgesehen, mit welchen bei montierter Vorrichtung das Möbelteil aus einer Schließposition in eine Offenposition des Möbelteils relativ zum Möbelkorpus und zurück bewegbar ist.

Eine solche Vorrichtung weist zum Beispiel eine Basiseinheit mit einer Grundplatte auf, an welcher die Führungsmittel derart angreifen, dass eine Schwenkachse, um welche der zumindest eine Schwenkarm schwenkbar ist, quer zu einer von der Grundplatte aufgespannten Grundplatten-Ebene steht. Diese Vorrichtungen sind zum Beispiel Möbelbeschläge wie Klappen- bzw. Oberklappenbeschläge. Bei modernen Möbeln ist eine besonders platzsparende und optisch ansprechende Unterbringung der Bewegungsvorrichtung gewünscht. In der Regel ist das schwenkbare Möbelteil über zwei vergleichbare Einheiten der Bewegungsvorrichtung an einem Möbelkorpus aufgenommen.

Die FR 2 513 300 A1 offenbart eine Reibungsstütze für Fenster oder dergleichen.

In der EP 2 309 086 A1 ist ein Möbelkorpus mit einem bewegbaren Deckel beschrieben, welche mit einem Halteelement verbunden sind. Das Haltelement umfasst ein erstes und zweites Beschlagteil, welches mit dem Deckel und dem Möbelkorpus verbindbar ist, und zwei Tragarme, die die beiden Beschlagteile miteinander verbinden.

### Aufgabe und Vorteile der Erfindung

Aufgabe der vorliegenden Erfindung ist es, eine Vorrichtung zum Bewegen eines an einem Möbelkorpus bewegbar aufgenommenen Möbelteils mit Führungsmitteln zum Schwenken des Möbelteils zu verbessern, insbesondere im Hinblick auf die Vermeidung von unerwünschten Geräuschen oder einer Schwergängigkeit der Schwenkarmbewegung aufgrund einer zur Schwenkachse geringen axialen Fehlstellung des Schwenkarms. Diese Szenarien können zum Beispiel im Praxisbetrieb durch Abweichungen einer Ist-Position eines Schwenkarms der Schwenkarm-Anordnung zu einer IdealPosition und/oder aufgrund von Bauteil-Toleranzen auftreten.

Diese Aufgabe wird durch die unabhängigen Ansprüche gelöst.

Die abhängigen Ansprüche betreffen vorteilhafte und zweckmäßige Weiterbildungen der Erfindung.

Die Erfindung geht aus von einer Vorrichtung zur Bewegung eines an einem Möbelkorpus eines Möbels aufgenommenen Möbelteils, wobei Führungsmittel der Vorrichtung mit zumindest einem Schwenkarm zum Schwenken des Möbelteils vorgesehen sind, mit welchen bei montierter Vorrichtung das Möbelteil aus einer Schließposition in eine Offenposition des Möbelteils relativ zum Möbelkorpus und zurück bewegbar ist, wobei die Vorrichtung eine Basiseinheit mit einer Grundplatte und einer daran auf Gegenplatte (17) umfasst, an welcher die Führungsmittel derart angreifen, dass eine Schwenkachse, um welche der zumindest eine Schwenkarm schwenkbar ist, quer zu einer von der Grundplatte aufgespannten Grundplatten-Ebene steht.

Die Vorrichtung umfasst insbesondere die korpusseitige Basiseinheit, die Führungsmittel mit einer Schwenkarm-Anordnung, vorzugsweise mit einem Kraftspeicher und/oder einer Dämpfanordnung, und eine klappenseitige Montageeinheit. Die Basiseinheit umfasst die Grundplatte mit einem daran aufsetzbaren Grundplatten-Deckel bzw. einer Gehäuseplatte. Vorzugsweise ist eine Abdeckung wie zum Beispiel eine Abdeckkappe bzw. Abdeckplatte an dem Grundplatten-Deckel aufsetzbar. In der Regel ist noch eine stirnseitige Beschlagabdeckung an der Basiseinheit vorhanden.

Bei größeren zu bewegenden Möbelklappen müssen die Bauteile der Bewegungsvorrichtung ausreichend stabil ausgestaltet sein. Für einen hohen Bedienkomfort ist insbesondere eine Kraftunterstützung mit dem Kraftspeicher für die Öffnungsbewegung bzw. die Dämpfanordnung zur gedämpften Schließbewegung des Möbelteils vorgesehen.

Der Kern der Erfindung ist darin zu sehen, dass die Vorrichtung Positioniermittel mit Positionierabschnitten umfasst, wobei die Positionierabschnitte in einem Zwischenbereich zwischen dem zumindest einen Schwenkarm und der Basiseinheit ausgebildet sind, wobei die Positionierabschnitte derart vorhanden sind, dass bei einer Schwenkbewegung des zumindest einen Schwenkarms der Positionierabschnitt in Kontakt mit einer Anlagefläche kommt, wobei die Anlagefläche an dem Schwenkarm und/oder der Basiseinheit vorgesehen ist, wobei beidseitig und dabei gleichartig bzw. gleichzeitig über beide Außenseiten des Schwenkarms von den Anlageflächen bzw. Positionierabschnitten (27-32) an der Grundplatte (16) und der Gegenplatte (17) geführt die Feinpositionierung im beidseitigen Kontakt des Schwenkarms (23, 24) stattfindet, wobei durch den Kontakt des Positionierabschnitts mit der Anlagefläche eine Feinpositionierung des Schwenkarms in zur Schwenkachse des Schwenkarms axialer Richtung einrichtbar ist, wenn der Schwenkarm einen axialen Versatz zu einer Soll-Lagerposition des Schwenkarms aufweist. Damit kann das Möbelteil aus der Offenstellung in die Schließstellung ohne unangenehme und unerwünschte Geräusche verschwenkt werden, auch dann, wenn ein Schwenkarm bzw. gegebenenfalls mehrere miteinander verbundene Schwenkarme der Schwenkarmanordnung eine vergleichsweise geringe Fehlstellung aufweisen. Eine Fehlstellung eines Schwenkarms kann in der Praxis regelmäßig vorkommen zum Beispiel mit einem Lagerposition-Versatz, der z. B. mit einer Abweichung in der Größenordnung eines Bruchteils eines Millimeters auftritt, was die Relativposition zum Beispiel zu einer idealen- bzw. Soll-Lagerposition auf der Schwenkachse des Schwenkarms angeht. Ohne erfindungsgemäße Positioniermittel kann es aufgrund des geringen Versatzes beim Einschwenken des Schwenkarms in einen Aufnahmeraum der Basiseinheit in die Schließstellung des Möbelteils zu starken Reib- und Klemmgeräuschen und/oder einer verlangsamten und/oder ruckartigen Schließbewegung des Möbelteils durch undefinierte Reibzustände zwischen dem Schwenkarm und der Basiseinheit bzw. deren Grundplatte und/oder Gehäuseplatte kommen. Dies wird erfindungsgemäß ausgeschlossen oder zumindest minimiert, indem die Reibung der betreffenden Flächen vorteilhaft beeinflussende Positioniermittel mit dem Positionierabschnitt bereitgestellt werden. Mit den Positioniermitteln wird ein vorhandener Versatz der Lagerposition des Schwenkarms zumindest während des Verschwenkens des Möbelteils ausgeglichen bzw. überwunden. Dies erfolgt vorteilhaft auf vorgebbare Weise mit einem definierten Verstellen des Schwenkarms aus der Fehlstellung, vor dem Schließen bzw. Einschwenken bei geöffnetem Möbelteil am Möbelkorpus, in Richtung der idealen bzw. Soll-Lagerposition, was während dem Einschwenken erfolgt durch gegenseitige Anlage des Positionierabschnitts mit der Anlagefläche.

Mit den Positioniermitteln wird vorteilhaft eine Schwenkführungsmöglichkeit für den instabilen Schwenkarm bereitgestellt, der aufgrund des Versatzes zur Ideal-Lagerposition eine zumindest teilweise instabile Bewegungslagerung darstellt. Die Instabilität der Bewegungslagerung wird mit den Positioniermittel überwunden.

Der Kontakt des Positionierabschnitts mit der Anlagefläche erfolgt während der Schwenkbewegung und wird ggf. nur im letzten Abschnitt des Schwenkwegs vor Erreichen der vollständig geöffneten Schwenkstellung aufgehoben. Der Kontakt des Positionierabschnitts mit der Anlagefläche ist vorteilhaft ein reibminimierter Gleitkontakt. Die Positioniermittel stellen demgemäß einen Teil einer Gleitlagerführung für den Schwenkarm bereit.

Die Positioniermittel und die Schwenkarmanordnung sind so abgestimmt, dass bei einer idealen Montagesituation, in welcher alle beteiligten Elemente eine Ideal- bzw. SollPosition einnehmen, was insbesondere die Basiseinheit und die Schwenkarmanordnung mit einer Soll-Lagersituation des Schwenkarms betrifft, zwischen Außenseiten des zumindest einen Schwenkarms und gegenüberliegenden Abschnitten der Basiseinheit bzw. der Grundplatte und der Abdeckplatte, ein geringer Luftspalt vorhanden ist.

Der Luftspalt beträgt zum Beispiel einen Bruchteil eines Millimeters, so dass bei Idealverhältnissen der Schwenkarm beim Verschwenken sich berührungsfrei an den Gegenabschnitten vorbeibewegt bzw. die Anlageflächen und die dazugehörigen Positionierabschnitte ohne Kontakt sind bzw. bleiben.

Vorteilhaft ist die Anlagefläche durch eine Außenseite des zumindest einen Schwenkarms gebildet. Damit kann der Schwenkarm unverändert bleiben, ohne daran Maßnahmen vorsehen zu müssen, um einen reibminimierten Kontakt mit dem Positionierabschnitt zu realisieren. Die betreffende Außenseite des Schwenkarmes ist insbesondere ein Abschnitt der Oberfläche der Schwenkarm-Außenseite. Die Außenseite ist insbesondere in axialer Richtung zur Schwenkachse gerichtete flächige Seite des Schwenkarms bzw. umfasst beide gegenüberliegende flächige Außenseiten des Schwenkarms.

Die beiden mit dem Positionierabschnitt in Kontakt kommenden Außenseiten des Schwenkarmes sind vorzugsweise durch die jeweilige Außenseite von zwei zueinander beabstandeten äußeren scheibenartigen Elementen des Schwenkarms gebildet. Der Schwenkarm ist zum Beispiel aus zwei oder mehr sandwichartig benachbarten scheibenartigen Elementen aufgebaut.

Ein weiterer Vorteil liegt darin, dass die Anlagefläche durch eine Innenseite der Basiseinheit gebildet ist. Dann ist der Positionierabschnitt vorteilhaft an dem Schwenkarm bzw. an einer Schwenkarm-Außenseite vorhanden, die zur Innenseite der Basiseinheit gerichtet ist.

Da in der Regel beide gegenüberliegenden Außenseiten des Schwenkarms einer jeweiligen anderen Innenseite der Basiseinheit zugewandt ist, wirken an einem Schwenkarm vorzugsweise zwei verschiedene Positionierabschnitte zur Gleitführung des Schwenkarms. Bei mehreren Schwenkarmen kann an jedem Schwenkarm ein Positionierabschnitt z. B. Gleitbahnen vorhanden sein, oder es ist vorzugsweise an gegenüberliegenden Außenseiten der mehreren Schwenkarme jeweils zumindest ein Positionierabschnitt vorhanden. Vorzugsweise sind an jedem Schwenkarm genau zwei Positionierabschnitte vorhanden, auf jeder der beiden gegenüberliegenden Außenseiten jeweils ein Positionierabschnitt.

Es ist außerdem vorteilhaft, dass die Anlagefläche auf der Grundplatte der Basiseinheit vorhanden ist. Die Anlagefläche ist im einfachen Fall zumindest eine Oberfläche einer Innenseite der Basiseinheit wie der Grundplatte und/oder der Gegenplatte. Die Grundplatte ist vergleichsweise stabil gegen eine Verformung, womit bei der Gleitbewegung des Schwenkarms, wenn der Positionierabschnitt am Schwenkarm gegen die Anlagefläche drückt, die Feinpositionierung vorteilhaft bzw. sicher erfolgen kann. Die Grundplatte stützt sich dabei mit der zur Anlagefläche über die Materialdicke der Grundplatte beabstandete gegenüberliegende Außenseite flächig an dem Möbel bzw. einer Bodenfläche einer Materialausnehmung zum Beispiel in einer Möbelkorpus-Seitenwand ab. Die Anlagefläche auf der Grundplatte kann durch die betreffende Oberfläche der Grundplatte bzw. der Oberfläche des Materials der Grundplatte selbst gebildet sein. Alternativ kann die Anlagefläche ein zur Grundplatte zusätzliches Element sein, das darauf angebracht ist, wie zum Beispiel ein Materialstreifen, oder die Anlagefläche ist beispielsweise eine Materialbeschichtung auf der Oberfläche der Grundplatte.

Ein weiterer Vorteil ergibt sich dadurch, dass die Anlagefläche an der Basiseinheit ausschließlich in einem Bereich der Basiseinheit ausgebildet ist, in welchem kein Überstreichen von vorgegebenen Abschnitten der Außenseite des zumindest einen Schwenkarms im Verlauf einer vollständigen Schwenkbewegung der Schwenkarm-Anordnung stattfindet. Damit können vorteilhaft Abschnitte auf der Außenseite des Schwenkarms, die zur Anlagefläche gerichtet sind, von einem Kontakt mit der Anlagefläche bei der Schwenkbewegung des Schwenkarms ausgeschlossen werden. Insbesondere sind die vorgegebenen Abschnitte der Außenseite des Schwenkarms vorstehende Abschnitte, die zur restlichen ebenen, flachen Außenseite des Schwenkarms erhaben sind. Die vorgegebenen Abschnitte sind beispielsweise Verbindungsstellen am Schwenkarm zur Verbindung von Komponenten des Schwenkarms miteinander. Solche Verbindungsstellen sind zum Beispiel Nietverbindungsstellen des Schwenkarms bzw. überstehende Nietköpfe. Wenn die vorgegebenen Abschnitte der Außenseite des Schwenkarms vom Kontakt mit der Anlagefläche ausgeschlossen sind, kann die Feinpositionierung des Schwenkarms vorteilhaft funktionieren. Andernfalls würden erhabene Abschnitte im Kontakt mit der Anlagefläche bzw. einem Positionierabschnitt zu einer unerwünschten bzw. verstärkten Druckwirkung zwischen der Anlagefläche und dem Schwenkarm bzw. gegebenenfalls zu einem Blockieren der Schwenkbewegung führen.

Gemäß der Erfindung ist die Anlagefläche auf einer zur Grundplatte gegenüberliegenden Gegenplatte der Basiseinheit vorhanden. Die Gegenplatte ist beispielsweise eine Gehäuseplatte. Die Gegenplatte weist in der Regel eine Grundform bzw. eine Außenkontur auf, welche der Grundform bzw. eine Außenkontur der Grundplatte entspricht. Mit der Grundplatte und der Gegenplatte ist die Basiseinheit auf ihren Flächenseiten umschlossen und bildet eine Baueinheit, die an dem Möbel zum Beispiel in einer Materialausnehmung des Möbelkorpus unterbringbar ist. Vorteilhafterweise ist die Schwenkachse zumindest eines Schwenkarms der Führungsmittel zwischen der Grundplatte und der Gegenplatte durch ein Bauteil realisiert, wie z. B. einen Achsstift, das in der Grundplatte einerseits und der Gegenplatte andererseits aufgenommen ist.

Der Schwenkarm bzw. die mehreren Schwenkarme der Schwenkarm-Anordnung sind an der Basiseinheit mit der Grundplatte und der Gegenplatte gelagert, wobei die Schwenkarmanordnung im eingeschwenkten Zustand der Schwenkarm-Anordnung zumindest nahezu vollständig in einem freien Zwischenbereich zwischen der Grundplatte und der Gegenplatte untergebracht ist. Dabei ist es vorteilhaft, wenn beim Einschwenken der Schwenkarm-Anordnung die Anlagefläche auf der Gegenplatte vorhanden ist. Vorzugsweise ist zusätzlich, insbesondere an entsprechender Stelle, gegenüberliegend zur Anlagefläche an der Gegenplatte, eine weitere Anlagefläche an der Grundplatte ausgebildet. Damit erfährt der Schwenkarm zumindest einseitig, vorteilhaft beidseitig geführt die Feinpositionierung.

Grundsätzlich kann die eine Anlagefläche an der Grundplatte und/oder die eine Anlagefläche an der Gegenplatte aus genau einer Flächeneinheit gebildet sein, oder die Anlagefläche besteht aus mehreren voneinander beabstandeten bzw. getrennten Teil-Anlageflächen. Die Teil-Anlageflächen können untereinander gleichartig bzw. identisch sein oder in Form und Beschaffenheit unterschiedlich gestaltet sein.

Ein anderer Vorteil der Erfindung ist dadurch realisiert, dass die Anlagefläche einem an der Basiseinheit anbringbaren Stirnseiten-Abdeckelement zugeordnet ist. Das Stirnseiten-Abdeckelement ist vorzugsweise an der Grundplatte und/oder der Gegenplatte angebracht. Die vorzugsweise kassettenförmige Basiseinheit weist zumindest eine offene Schmalseite zwischen der Grundplatte und der Gegenplatte auf. Durch diese offene Seite greift die Schwenkarmanordnung bis zum bewegbaren Möbelteil, an welchem die Schwenkarmanordnung über die Montageeinheit angreift. Da die Basiseinheit mit ihrer offenen schmalen Seite regelmäßig an einer Möbelkorpus-Seitenwand so angebracht ist, dass die schmale Seite einen Abschnitt der vorderen Stirnseite des Möbelkorpus bildet, ist an der Basiseinheit zum Beispiel aus optischen Gründen und zum Schutz gegen ein Schmutzeintrag in das Innere der Basiseinheit das Stirnseiten-Abdeckelement an der Basiseinheit vorhanden, wobei durch eine Öffnung in dem Stirnseiten-Abdeckelement der Schwenkarm durchgreift. Daher bietet sich das Stirnseiten-Abdeckelement bzw. der Rand der Öffnung in dem Stirnseiten-Abdeckelement vorteilhaft an, die Anlagefläche bzw. ein Gleitabschnitt daran anzubringen, an welchem der Schwenkarm sich beim Einschwenken vorbeibewegt. Die Anlagefläche kann einseitig bzw. an genau einem Rand der Öffnung in dem Stirnseiten-Abdeckelement oder an zwei gegenüberliegenden Rändern der Stirnseiten-Abdeckelement-Öffnung, zwischen denen der Schwenkarm sich vorbeibewegt, angeordnet sein. Damit kann die Feinpositionierung des Schwenkarms im Kontakt mit der einen Anlagefläche vorzugsweise mit den beiden Anlageflächen an der Öffnung des Stirnseiten-Abdeckelements vorteilhaft erreicht werden.

Die wenigstens eine Anlagefläche kann auch durch einen Abschnitt des Stirnseiten-Abdeckelements selbst gebildet sein, alternativ zu einer zusätzlich am Stirnseiten-Abdeckelement aufgebrachten Anlagefläche wie ein Positionierabschnitt.

Vorteilhafterweise ist die Anlagefläche als Positionierabschnitt gebildet, entsprechend dem Positionierabschnitt an dem Schwenkarm. Die Anlagefläche kann als Positionierabschnitt gebildet sein, so dass zwei entsprechende Abschnitte in gegenseitige Anlage gelangen.

Die mehreren Positionierabschnitte sind vorzugsweise identisch, insbesondere durch ein Anbringelement gebildet. Damit kann auf einfache Weise und flexibel einrichtbar, zum Beispiel durch nachträgliche Anbringung, ein Positionierabschnitt bzw. ein Anbringelement an dem Schwenkarm auf dessen einer oder auf dessen beiden Außen-Flächenseiten vorgesehen werden. Ein weiterer Positionierabschnitt bzw. ein weiteres Anbringelement kann an der Basiseinheit bzw. an der Grundplatte der Basiseinheit und/oder an der Gegenplatte der Basiseinheit vorgesehen werden.

Damit ist es zum Beispiel möglich, dass eine erste Seite des Schwenkarms mit einem Positionierabschnitt versehen ist, wobei beim Schwenken der Schwenkarmanordnung bzw. des Möbelteils der Positionierabschnitt am Schwenkarm in Anlagekontakt kommt mit einem weiteren Positionierabschnitt an der Grundplatte. Eine zweite Seite des Schwenkarms kann ebenfalls mit einem Positionierabschnitt versehen sein, der beim Schwenken der Schwenkarmanordnung bzw. des Möbelteils in Anlagekontakt kommt mit einem anderen weiteren Positionierabschnitt an der Gegenplatte. Damit kommen zwei Paare von Positionierabschnitten bzw. zwei Reib- bzw. Gleitflächenpaare an dem Schwenkarm zur Wirkung, wobei bei jedem Paar ein Positionierabschnitt die Funktion der Anlagefläche bereitstellt.

Vorzugsweise kommen bei einem Schwenkarm auf einer ersten Seite mehrere vorzugsweise drei Gleitflächenpaare zur Wirkung, also drei Positionierabschnitte an der ersten Schwenkarm-Seite und drei Positionierabschnitte an der Grundplatte, und an der zweiten Seite des Schwenkarms ebenfalls mehrere vorzugsweise drei entsprechend zu den ersten drei Gleitflächenpaaren positionierte Gleitflächenpaare zur Wirkung, also drei Positionierabschnitte an der zweiten Schwenkarm-Seite und drei Positionierabschnitte an der Gegenplatte.

Bei jedem einzelnen der drei Gleitflächenpaare kommen demgemäß zwei Positionierabschnitte gegenseitig in Kontakt.

Damit kann ein Schwenkarm über seine gesamte Schwenkbewegung ausgewogen bzw. oben mittig und unten im Anlagekontakt sein, was einseitigen Belastungen bzw. einem Verspannen des Schwenkarms an der Basiseinheit beim Verschwenken entgegenwirkt.

Es ist zudem vorteilhaft, dass der Positionierabschnitt ein Anbringelement zur Anbringung an der Basiseinheit und/oder dem Schwenkarm umfasst. Das Anbringelement kann vorteilhaft variabel verwendet werden. Das Anbringelement ist zum Beispiel ein streifenförmiges dünnes Bauteil mit flacher Kontaktseite bzw. Positionierabschnitt-Seite mit zum Beispiel einer einheitlichen Dicke von 0,5 bis 4,0 Millimeter, vorzugsweise mit einer Dicke von circa 2 Millimeter. Eine typische Länge des Anbringelements beträgt zum Beispiel circa 5 Zentimeter bei einer Breite von circa 10 Millimeter.

Alternativ kann ein Anbringelement auch mit einem bügel- bzw. U-förmigen Bauteil bereitgestellt sein, wobei das Anbringelement zwei getrennte Positionierabschnitte aufweist. Die Positionierabschnitte sind dann die beiden Schenkel des U-förmigen Bauteils und umgreifen im angebrachten Zustand an der Basiseinheit den Schwenkarm beidseitig, so dass ein erster Positionierabschnitt in Anlage kommt mit einer ersten Seite des Schwenkarms beim Verschwenken des Schwenkarms und dass ein zweiter Positionierabschnitt in Anlage kommt mit einer zweiten Seite des Schwenkarms beim Verschwenken des Schwenkarms.

Nach einer bevorzugten Variante der Erfindung ist das Anbringelement an der Basiseinheit und/oder dem Schwenkarm anbringbar.

Die Anbringung des Anbringelements kann z. B. lösbar bzw. ansteckbar oder anschraubbar erfolgen. Alternativ kann die Anbringung unlösbar sein wie z. B. anklebbar.

Im Hinblick auf die Materialeigenschaft ist es vorteilhaft, dass der Positionierabschnitt aus einem Kunststoffmaterial gebildet ist. Der Positionierabschnitt besteht z. B. aus einem Material mit einem vergleichsweise geringen Reibkoeffizienten. Vorzugsweise ist der Positionierabschnitt aus einem Teflon-Material gebildet, was ein reibreduzierendes Material ist.

Der Positionierabschnitt kann zum Beispiel als Beschichtung ausgebildet sein.

Schließlich ist es vorteilhaft, dass die Basiseinheit über einen Schwenkarm der Führungsmittel mit einer Montageeinheit verbunden ist, wobei die Montageeinheit für eine versenkte Anbringung im Bereich einer Materialausnehmung des Möbelteils ausgebildet ist.

In der Regel umfasst die erfindungsgemäße Vorrichtung zwei gleichartige Schwenk- bzw. Beschlag-Einheiten zum Bereitstellen einer seitengleichen Verschwenk-Kinematik des Möbelteils, wobei die beiden Beschlag-Einheiten zwischen dem Möbelkorpus und dem Möbelteil wirksam sind. Die jeweilige Basiseinheit der beiden Beschlag-Einheiten ist am Möbelkorpus befestigt. Die jeweilige Montageeinheit der beiden Beschlag-Einheiten ist am Möbelteil befestigt zum Beispiel innenseitig an einem rechten Seitenrand und an einem linken Seitenrand des Möbelteils wie einer Möbelklappe. Zwischen der Basiseinheit und der Montageeinheit wirkt die Schwenkarmanordnung, mit einem Ende angreifend an der Basiseinheit und einem anderen Ende angreifend an der Montageeinheit, vorzugsweise jeweils gelenkig angreifend.

Die Erfindung erstreckt sich auch auf ein Möbel mit einem Möbelkorpus und einem daran aufgenommenen bewegbaren Möbelteil wie einer Möbelklappe z. B. Oberklappe mit einer Vorrichtung nach einer der oben dargelegten Ausbildungen.

### Figurenbeschreibung

Weitere Merkmale und Vorteile der Erfindung sind anhand von in den Figuren schematisch dargestellten Ausführungsbeispielen näher erläutert. Im Einzelnen zeigt:
- Fig. 1: eine perspektivische Ansicht auf ein erfindungsgemäßes Möbel mit einer erfindungsgemäßen Vorrichtung zur Bewegung eines geöffnet dargestellten Möbelteils,
- Fig. 2: den in Fig. 1 umrandeten Bereich A in vergrößerter Darstellung mit einer Beschlageinheit der Vorrichtung,
- Fig. 3: die Beschlageinheit gemäß Fig. 2 perspektivisch in Alleindarstellung ohne eine Abdeckplatte mit abgehoben dargestellter Gehäuseplatte,
- Fig. 4: den in Fig. 3 umrandeten Bereich B in vergrößerter Darstellung,
- Fig. 5: die Beschlageinheit gemäß Fig. 3 in Frontansicht im zusammengebauten Zustand bei eingeschwenkter Schwenkarm-Anordnung, wobei eine möbelteilseitige Montageeinheit der Beschlageinheit und die Gehäuseplatte weggelassen sind,
- Fig. 6: den in Fig. 5 umrandeten Bereich C in vergrößerter Darstellung,
- Fig. 7: den in Fig. 5 umrandeten Bereich D in vergrößerter Darstellung,
- Fig. 8: die Beschlageinheit gemäß Fig. 5 in einer Seitenansicht mit angedeuteten Abschnitten des Möbels bei geschlossenem Möbelteil.

Fig. 1 zeigt perspektivisch ein erfindungsgemäßes Möbel bzw. einen Oberschrank 1 mit einem kastenförmigen Möbelkorpus 2 und einem daran aufgenommenen Möbelteil, das als eine plattenartige Oberklappe 3 ausgebildet ist, welche in einer Offenstellung relativ zum Möbelkorpus 2 gezeigt ist.

Der Möbelkorpus 2 umfasst zwei gegenüberliegende aufrechte Seitenwände 4 und 5, die unten mit einem Unterboden 6 und oben mit einem Oberboden 7 verbunden sind. Rückseitig ist der Möbelkorpus 2 von einer Rückwand 8 verschlossen.

Zur Bewegung der Oberklappe 3 um eine horizontale Schwenkachse relativ zum Möbelkorpus 2 aus der in Fig. 1 gezeigten Offenstellung in eine zum Möbelkorpus 2 frontseitig heranbewegte Schließstellung (nicht gezeigt) ist eine erfindungsgemäße Bewegungsvorrichtung vorhanden, die als Oberklappenbeschlag 9 ausgestaltet ist. Der Oberklappenbeschlag 9 weist an der Seitenwand 4 eine erste Beschlageinheit 10 und an der Seitenwand 5 eine zweite Beschlageinheit 11 auf, die gleichartig aber zur funktionsrichtigen Anordnung an der jeweiligen Seitenwand 4 bzw. 5 seitenbezogen aufgebaut sind.

Jede Beschlageinheit 10 und 11 umfasst eine Basiseinheit 12, Führungsmittel 13 mit einer Schwenkarm-Anordnung 14 und eine Montageeinheit 15. Über mehrere gelenkig gelagerte Schwenkarme der Schwenkarm-Anordnung 14 ist die Basiseinheit 12 mit der Montageeinheit 15 verbunden, welche fest an einer Innenseite der Oberklappe 3 versenkt in einer Materialausnehmung befestigt ist.

Außerdem weisen die Führungsmittel 13 einen Kraftspeicher 21 zur Unterstützung der Öffnungsbewegung der Oberklappe 3 in die Offenstellung und eine Dämpfervorrichtung 22 für eine gedämpfte Schließbewegung der Oberklappe 3 in die Schließstellung auf.

Die Basiseinheit 12 ist vorzugsweise aus einem Blechbauteil gebildet und umfasst eine ebene, flache bzw. dünne Grundplatte 16 und eine zur Grundplatte 16 gegenüberliegende flache dünne Gehäuseplatte 17 (s. Fig. 3). Die Gehäuseplatte 17 ist gemäß Fig. 1 und 2 mit einer Abdeckplatte 18 abgedeckt.

Außerdem ist stirnseitig an der Basiseinheit 12 ein Stirnabschnitt 19 vorhanden, dessen Außenseite quer zur Ebene der Grundplatte 16 ausgerichtet ist. Durch eine rechteckförmige Aussparung 20 in dem Stirnabschnitt 19 greifen die betreffenden Schwenkarme der Schwenkarm-Anordnung 14. Die Breite des als Ansteckbauteil ausgebildeten Stirnabschnitts 19 entspricht einer üblichen Breite a der Seitenwand 4 von 16 Millimetern. Die Gesamtbreite bzw. Dicke der Beschlageinheiten 10 und 11 beträgt circa 12 Millimeter, so dass demgemäß die jeweilige Materialaussparung in den Seitenwänden 4 und 5 eine Tiefe von ebenfalls circa 12 Millimeter beträgt, womit sich eine Restbodenstärke der Seitenwände 4, 5 im Bereich der jeweiligen Materialaussparung zu circa 4 Millimeter ergibt.

Fig. 3 zeigt die Beschlageinheit 10 ohne Abdeckplatte 18 und ohne Stirnabschnitt 19 in ausgeschwenkter Stellung der Schwenkarm-Anordnung 14. Die Gehäuseplatte 17 ist von der Grundplatte abgehoben, womit innen an der Grundplatte 16 angeordneten Komponenten wie der Kraftspeicher 21 und die Dämpfervorrichtung 22 ersichtlich sind.

Die Schwenkarm-Anordnung 14 weist mehrere miteinander gelenkig verbundene Schwenkarme auf, von denen einzelne aus zwei beabstandeten Schwenkarmplatten aufgebaut sind. Von den Schwenkarmen werden nachfolgend ein Schwenkarm 23 und ein Schwenkarm 24 herausgegriffen, die über einen weiteren Schwenkarm miteinander gelenkig verbunden sind. Der Schwenkarm 23 ist aus zwei beabstandeten formgleichen Schwenkarmplatten 23a und 23b aufgebaut, ebenso der Schwenkarm 24 aus zwei beabstandeten formgleichen Schwenkarmplatten 24a und 24b. Die jeweiligen auf der zur Grundplatte 16 gerichteten Schwenkarmplatten 23b und 24b bilden eine erste Außenseite der Schwenkarmanordnung 14 und die jeweiligen auf der zur Gehäuseplatte 17 gerichteten Schwenkarmplatten 23a und 24a bilden eine zweite Außenseite der Schwenkarmanordnung 14. Die beiden Schwenkarmplatten 23a und 24a fluchten exakt zueinander wie auch die beiden Schwenkarmplatten 23b und 24b. Die Schwenkarmplatten 23a, 23b und die Schwenkarmplatten 24a, 24b sind jeweils über Nietverbindungen miteinander verbunden, wobei Nietköpfe 26 beidseitig bzw. jeweils außen an den Schwenkarmplatten 23a, 23b und 24a, 24b etwas zum Beispiel im Zehntel-Millimeterbereich überstehen.

Die Schwenkarme 23 und 24 bilden damit eine maximale Breite b der Schwenkarmanordnung 14 (s. Fig. 6), wobei an den Stellen der Nietverbindungen der Schwenkarmplatten 23a, 23b und 24a, 24b eine etwas größere Breite existiert als an den äußeren Flächenseiten der Schwenkarmplatten 23a, 23b und 24a, 24b.

Der Schwenkarm 23 ist über eine durch einen Achsstift 25 bereitgestellte Schwenkachse S schwenkbar, wobei die Schwenkachse S quer zu einer von der Grundplatte 16 aufgespannten Grundplatten-Ebene GE ausgerichtet ist. Gemäß der Fig. 1-4 befindet sich die Schwenkarm-Anordnung 14 bzw. die Oberklappe 3 in einer maximal weit geöffneten bzw. in einer maximal weit herausgeschwenkten Öffnungsstellung, wohingegen die Fig. 5-8 die maximal eingeschwenkte Stellung der Schwenkarm-Anordnung 14 zeigt, ohne Montageeinheit, in welcher die gesamte Schwenkarm-Anordnung 14 versenkt untergebracht ist in der Basiseinheit 12 zwischen der Grundplatte 16 und der Gehäuseplatte 17. In Fig. 8 sind Abschnitte der geschlossenen Oberklappe 3 und der Seitenwand 4 gestrichelt angedeutet.

In einem Zwischenbereich zwischen der Schwenkarm-Anordnung 14 und der Basiseinheit 12 sind Positioniermittel mit einem Positionierabschnitt ausgebildet.

Konkret sind beispielhaft als Gleitbahnen 27-32 ausgestaltete Positionierabschnitte sowohl zwischen der Grundplatte 16 und der Schwenkarm-Anordnung 14 als auch zwischen der Gehäuseplatte 17 und Schwenkarm-Anordnung 14 vorhanden.

In einem vorderen oberen Eckbereich im Inneren der Basiseinheit 12 ist ein U-förmiges Gleitelement 33 mit den gegenüberliegenden Gleitbahnen 27, 28 vorhanden, wobei die Gleitbahnen 27, 28 jeweils nach innen gerichtet sind, also die Gleitbahn 27 in Richtung zu den Schwenkarmplatten 23b, 24b und die Gleitbahn 28 in Richtung zu den Schwenkarmplatten 23a, 24a.

Etwas unterhalb des Gleitelements 33 ist an der Grundplatte 16 ein streifenförmiges Gleitelement 34 mit der Gleitbahn 29 vorhanden und spiegelbildlich gegenüber ein gleichartiges streifenförmiges Gleitelement 35 mit der Gleitbahn 30, das an der Gehäuseplatte 17 aufgenommen ist. Die Gleitbahn 29 ist nach innen in Richtung zu den Schwenkarmplatten 23b, 24b gerichtet und die Gleitbahn 30 ist nach innen in Richtung zu den Schwenkarmplatten 23a, 24a gerichtet.

Wiederum etwas unterhalb der Gleitelemente 34, 35 ist an der Grundplatte 16 ein streifenförmiges Gleitelement 36 mit der Gleitbahn 31 vorhanden und spiegelbildlich gegenüber ein gleichartiges streifenförmiges Gleitelement 37 mit der Gleitbahn 32, das an der Gehäuseplatte 17 aufgenommen ist. Die Gleitbahn 31 ist nach innen in Richtung zu den Schwenkarmplatten 23b, 24b gerichtet und die Gleitbahn 32 ist nach innen in Richtung zu den Schwenkarmplatten 23a, 24a gerichtet.

Die Gleitelemente 33-37 sind so positioniert, dass über den Verlauf einer gesamten Schwenkbewegung der Schwenkarm-Anordnung 14, also beim Öffnen in die maximal geöffnete Stellung gemäß der Fig. 1 und 2 und beim Schließen in die maximal geschlossenen Stellung gemäß Fig. 8 keiner der Nietköpfe 26 an den Schwenkarmplatten 23a, 23b, 24a, 24b an den Gleitbahnen 27-32 vorbeikommen bzw. in Kontakt gelangen kann.

Im Idealzustand der Schwenkarm-Anordnung 14 bei absolut idealer Stellung ihrer sämtlichen Schwenkarme bezüglich der axialen Stellung in Richtung der Schwenkachse S existiert jeweils zwischen den jeweiligen Gleitbahnen 27-32 und den jeweils gegenüberliegenden Abschnitten der Schwenkarmplatten 23a, 24a, 24a, 24b ein vergleichsweise sehr schmaler Luftspalt 38.

In der Praxis tritt regelmäßig eine geringe Fehlstellung der Schwenkarm-Anordnung 14 auf bzw. weichen die Schwenkarme der Schwenkarm-Anordnung 14 in axialer Richtung zur Schwenkachse S geringfügig von einer Soll-Lagerposition ab, zum Beispiel im Zehntel-Millimeterbereich.

Diese geringen Fehlstellungen können bislang zu unerwünschten Reibgeräuschen beim Schließvorgang der Oberklappe 3 bzw. der Schwenkarm-Anordnung 14 führen.

Mit den erfindungsgemäßen Positioniermitteln umfassend die Gleitelemente 33-37 mit den Gleitbahnen 27-32 gelangen bei Fehlstellungen der Schwenkarm-Anordnung 14 die Gleitbahnen 27-32 in Anlagekontakt mit den Abschnitten der Außenseiten an den Schwenkarmplatten 23a, 23b, 24a, 24b, wobei die Außenseiten an den Schwenkarmplatten 23a, 23b, 24a, 24b Anlageflächen bilden, welche mit den Gleitbahnen 27-32 in Gleitkontakt gelangen.

Da die Gleitbahnen 27-32 vorzugsweise aus einem reibminimierenden Material bestehen, wie zum Beispiel aus einem Teflon-Material bzw. einem PTFE-Material kann eine Reib- und/oder Geräuschminimierung bei Fehlstellungen der Schwenkarmanordnung 14 erreicht werden.

Grundsätzlich lassen sich alternativ oder zusätzlich zur Anordnung von an der Basiseinheit 12 bzw. der Grundplatte 16 und der Gehäuseplatte 17 angebrachten Gleitelementen Gleitelemente mit Gleitbahnen an den Außenseiten der Schwenkarmplatten 23a, 23b, 24a, 24b anbringen und/oder an dem Rand der Aussparung 20 im Stirnabschnitt 19.

Die Anbringung der Gleitelemente 34-37 an der Grundplatte 16 bzw. der Gehäuseplatte 17 erfolgt vorteilhaft lösbar und manuell über Steckzapfen 39 an den Gleitelementen 34-37 und passenden Ausnehmungen 40. Beispielsweise sind mehrere bzw. drei Steckzapfen 39 an der der jeweiligen Gleitbahn 29-32 gegenüberliegenden Seite der Geleitelemente 34-37 vorstehend vorhanden, die in passend vorbereiteten Ausnehmungen 40 in der Grundplatte 16 bzw. in der Gehäuseplatte 17 verrastbar sind.

**Bezugszeichenliste:**

| | | | |
|---|---|---|---|
| 1 | Oberschrank | 22 | Dämpfervorrichtung |
| 2 | Möbelkorpus | 23 | Schwenkarm |
| 3 | Oberklappe | 23a | Schwenkarmplatte |
| 4 | Seitenwand | 23b | Schwenkarmplatte |
| 4a | Innenseite | 24 | Schwenkarm |
| 5 | Seitenwand | 24a | Schwenkarmplatte |
| 6 | Unterboden | 24b | Schwenkarmplatte |
| 7 | Oberboden | 25 | Achsstift |
| 8 | Rückwand | 26 | Nietkopf |
| 9 | Oberklappenbeschlag | 27 | Gleitbahn |
| 10 | Beschlageinheit | 28 | Gleitbahn |
| 11 | Beschlageinheit | 29 | Gleitbahn |
| 12 | Basiseinheit | 30 | Gleitbahn |
| 13 | Führungsmittel | 31 | Gleitbahn |
| 14 | Schwenkarm-Anordnung | 32 | Gleitbahn |
| 15 | Montageeinheit | 33 | Gleitelement |
| 16 | Grundplatte | 34 | Gleitelement |
| 17 | Gehäuseplatte | 35 | Gleitelement |
| 17a | Abschnitt | 36 | Gleitelement |
| 18 | Abdeckplatte | 37 | Gleitelement |
| 19 | Stirnabschnitt | 38 | Luftspalt |
| 20 | Aussparung | 39 | Steckzapfen |
| 21 | Kraftspeicher | 40 | Ausnehmung |

## Patentansprüche

1. Vorrichtung (9) zur Bewegung eines an einem Möbelkorpus (2) eines Möbels (1) aufgenommenen Möbelteils (3), wobei Führungsmittel der Vorrichtung (9) mit zumindest einem Schwenkarm (23, 24) zum Schwenken des Möbelteils (3) vorgesehen sind, mit welchen bei montierter Vorrichtung (9) das Möbelteil (3) aus einer Schließposition in eine Offenposition des Möbelteils (3) relativ zum Möbelkorpus (2) und zurück bewegbar ist, wobei die Vorrichtung (9) eine Basiseinheit (12) mit einer Grundplatte (16) und einer daran aufsetzbaren Gegenplatte (17) umfasst, an welcher die Führungsmittel derart angreifen, dass eine Schwenkachse, um welche der zumindest eine Schwenkarm (23, 24) schwenkbar ist, quer zu einer von der Grundplatte (16) aufgespannten Grundplatten-Ebene steht, **dadurch gekennzeichnet, dass** die Vorrichtung (9) Positioniermittel (33-37) mit Positionierabschnitten (27-32) umfasst, wobei die Positionierabschnitte (27-32) in einem Zwischenbereich zwischen dem zumindest einen Schwenkarm (23, 24) und der Basiseinheit (12) ausgebildet sind, wobei die Positionierabschnitte (27-32) derart vorhanden sind, dass bei einer Schwenkbewegung des zumindest einen Schwenkarms (23,24) der Positionierabschnitt (27-32) in Kontakt mit einer Anlagefläche kommt, wobei die Anlagefläche an dem Schwenkarm (23,24) und/oder der Basiseinheit (12) vorgesehen ist, wobei beidseitig und dabei gleichartig bzw. gleichzeitig über beide Außenseiten des Schwenkarms von den Anlageflächen bzw. Positionierabschnitten (27-32) an der Grundplatte (16) und der Gegenplatte (17) geführt die Feinpositionierung im beidseitigen Kontakt des Schwenkarms (23, 24) stattfindet, wobei durch den Kontakt des Positionierabschnitts (27-32) mit der Anlagefläche eine Feinpositionierung des Schwenkarms (23, 24) in zur Schwenkachse des Schwenkarms (23,24) axialer Richtung einrichtbar ist, wenn der Schwenkarm (23, 24) einen axialen Versatz zu einer Soll-Lagerposition des Schwenkarms (23, 24) aufweist.

2. Vorrichtung nach Anspruch 1, **dadurch gekennzeichnet, dass** die Anlagefläche durch eine Außenseite des zumindest einen Schwenkarms (23, 24) gebildet ist.

3. Vorrichtung nach Anspruch 1 oder Anspruch 2, **dadurch gekennzeichnet, dass** die Anlagefläche durch eine Innenseite der Basiseinheit (12) gebildet ist.

4. Vorrichtung nach einem der vorhergehenden Ansprüche, **dadurch gekennzeichnet, dass** die Anlagefläche auf der Grundplatte (16) der Basiseinheit (12) vorhanden ist.

5. Vorrichtung nach einem der vorhergehenden Ansprüche, **dadurch gekennzeichnet, dass** die Anlagefläche an der Basiseinheit (12) ausschließlich in einem Bereich der Basiseinheit (12) ausgebildet ist, in welchem kein Überstreichen von vorgegebenen Abschnitten (26) der Außenseite des zumindest einen Schwenkarms (23, 24) im Verlauf einer vollständigen Schwenkbewegung der Schwenkarm-Anordnung stattfindet.

6. Vorrichtung nach einem der vorhergehenden Ansprüche, **dadurch gekennzeichnet, dass** die Anlagefläche auf der zur Grundplatte (16) gegenüberliegenden Gegenplatte (17) der Basiseinheit (12) vorhanden ist.

7. Vorrichtung nach einem der vorhergehenden Ansprüche, **dadurch gekennzeichnet, dass** die Anlagefläche einem an der Basiseinheit (12) anbringbaren Stirnseiten-Abdeckelement (19) zugeordnet ist.

8. Vorrichtung nach einem der vorhergehenden Ansprüche, **dadurch gekennzeichnet, dass** die Anlagefläche als Positionierabschnitt gebildet ist, entsprechend dem Positionierabschnitt an dem Schwenkarm (23, 24).

9. Vorrichtung nach einem der vorhergehenden Ansprüche, **dadurch gekennzeichnet, dass** der Positionierabschnitt ein Anbringelement (33-37) zur Anbringung an der Basiseinheit (12) und/oder dem Schwenkarm (23, 24) umfasst.

10. Vorrichtung nach einem der vorhergehenden Ansprüche, **dadurch gekennzeichnet, dass** das Anbringelement (33-37) an der Basiseinheit (12) und/oder dem Schwenkarm (23, 24) anbringbar ist.

11. Vorrichtung nach einem der vorhergehenden Ansprüche, **dadurch gekennzeichnet, dass** der Positionierabschnitt (27-32) aus einem Kunststoffmaterial gebildet ist.

12. Vorrichtung nach einem der vorhergehenden Ansprüche, **dadurch gekennzeichnet, dass** die Basiseinheit (12) über einen Schwenkarm (23, 24) der Führungsmittel mit einer Montageeinheit (15) verbunden ist, wobei die Montageeinheit (15) für eine versenkte Anbringung im Bereich einer Materialausnehmung des Möbelteils (3) ausgebildet ist.

13. Möbel (1) mit einem Möbelkorpus (2) und einem daran aufgenommenen bewegbaren Möbelteil (3) mit einer Vorrichtung (9) nach einem der vorhergehenden Ansprüche.

## Claims

1. Apparatus (9) for moving a furniture part (3) which is received on a furniture body (2) of a furniture item (1), guide means of the apparatus (9) with at least one pivoting arm (23, 24) for pivoting the furniture part (3) being provided, by way of which guide means, in the case of an assembled apparatus (9), the furniture part (3) can be moved out of a closed position into an open position of the furniture part (3) relative to the furniture body (2) and back, the apparatus (9) comprising a base unit (12) with a base plate (16) and a counter-plate (17) which can be placed onto the latter and on which the guide means act in such a way that a pivot axis, about which the at least one pivoting arm (23, 24) can be pivoted, lies transversely with respect to a base plate plane which is defined by the base plate (16), **characterized in that** the apparatus (9) comprises positioning means (33-37) with positioning portions (27-32), the positioning portions (27-32) being configured in an intermediate region between the at least one pivoting arm (23, 24) and the base unit (12), the positioning portions (27-32) being present in such a way that, in the case of a pivoting movement of the at least one pivoting arm (23, 24), the positioning portion (27-32) comes into contact with a bearing face, the bearing face being provided on the pivoting arm (23, 24) and/or the base unit (12), the precision positioning taking place in two-sided contact of the pivoting arm (23, 24) in a manner which is guided on both sides and in the process identically or simultaneously via the two outer sides of the pivoting arms by the bearing faces or positioning portions (27-32) on the base plate (16) and the counter-plate (17), it being possible for precision positioning of the pivoting arm (23, 24) in the axial direction with respect to the pivot axis of the pivoting arm (23, 24) to be configured by way of the contact of the positioning portion (27-32) with the bearing face if the pivoting arm (23, 24) has an axial offset with respect to a setpoint bearing position of the pivoting arm (23, 24) .

2. Apparatus according to Claim 1, **characterized in that** the bearing face is formed by way of an outer side of the at least one pivoting arm (23, 24).

3. Apparatus according to Claim 1 or Claim 2, **characterized in that** the bearing face is formed by way of an inner side of the base unit (12).

4. Apparatus according to one of the preceding claims, **characterized in that** the bearing face is present on the base plate (16) of the base unit (12).

5. Apparatus according to one of the preceding claims, **characterized in that** the bearing face is configured on the base unit (12) exclusively in a region of the base unit (12), in which predefined portions (26) of the outer side of the at least one pivoting arm (23, 24) are not swept over during the course of a complete pivoting movement of the pivoting arm arrangement.

6. Apparatus according to one of the preceding claims, **characterized in that** the bearing face is present on that counter-plate (17) of the base unit (12) which lies opposite the base plate (16).

7. Apparatus according to one of the preceding claims, **characterized in that** the bearing face is assigned to an end-side covering element (19) which can be attached to the base unit (12).

8. Apparatus according to one of the preceding claims, **characterized in that** the bearing face is formed as a positioning portion, in accordance with the positioning portion on the pivoting arm (23, 24).

9. Apparatus according to one of the preceding claims, **characterized in that** the positioning portion comprises an attachment element (33-37) for attaching to the base unit (12) and/or the pivoting arm (23, 24).

10. Apparatus according to one of the preceding claims, **characterized in that** the attachment element (33-37) can be attached to the base unit (12) and/or the pivoting arm (23, 24).

11. Apparatus according to one of the preceding claims, **characterized in that** the positioning portion (27-32) is formed from a plastic material.

12. Apparatus according to one of the preceding claims, **characterized in that** the base unit (12) is connected via a pivoting arm (23, 24) of the guide means to an assembly unit (15), the assembly unit (15) being configured for recessed attachment in the region of a material recess of the furniture part (3).

13. Furniture item (1) with a furniture body (2) and a movable furniture part (3) which is received thereon with an apparatus (9) according to one of the preceding claims.

## Revendications

1. Dispositif (9) de déplacement d'une partie de meuble (3) reçue sur un corps (2) d'un meuble (1), des moyens de guidage du dispositif (9) étant pourvus d'au moins un bras pivotant (23, 24) servant au pivotement de la partie de meuble (3), bras pivotant à l'aide duquel la partie de meuble (3) est déplaçable d'une position fermée à une position ouverte de la partie de meuble (3) par rapport au corps de meuble (2) et inversement lorsque le dispositif (9) est monté, le dispositif (9) comprenant une unité de base (12) dotée d'une plaque de base (16) et d'une plaque conjuguée (17) pouvant être placée sur celle-ci, plaque conjuguée avec laquelle viennent en prise les moyens de guidage, de telle sorte qu'un axe de pivotement, autour duquel l'au moins un bras pivotant (23, 24) est pivotant, soit transversal par rapport à un plan de plaque de base défini par la plaque de base (16), **caractérisé en ce que** le dispositif (9) comprend des moyens de positionnement (33-37) dotés de portions de positionnement (27-32), les portions de positionnement (27-32) étant formées dans une région intermédiaire entre l'au moins un bras pivotant (23, 24) et l'unité de base (12), les portions de positionnement (27-32) étant présentes de telle sorte que lors d'un déplacement de pivotement de l'au moins un bras pivotant (23, 24), la portion de positionnement (27-32) vient en contact avec une surface d'appui, la surface d'appui étant prévue sur le bras pivotant (23, 24) et/ou sur l'unité de base (12), le positionnement fin ayant lieu avec contact des deux côtés du bras pivotant (23, 24) de manière guidée des deux côtés et en l'occurrence de manière identique ou simultanée par le biais des deux côtés extérieurs du bras pivotant par les surfaces d'appui ou les portions de positionnement (27-32) sur la plaque de base (16) et la plaque conjuguée (17), un positionnement fin du bras pivotant (23, 24) dans la direction axiale par rapport à l'axe de pivotement du bras pivotant (23, 24) pouvant être configuré par le contact de la portion de positionnement (27-32) avec la surface d'appui, lorsque le bras pivotant (23, 24) présente un décalage axial par rapport à une position de support de consigne du bras pivotant (23, 24).

2. Dispositif selon la revendication 1, **caractérisé en ce que** la surface d'appui est formée par un côté extérieur de l'au moins un bras pivotant (23, 24).

3. Dispositif selon la revendication 1 ou la revendication 2, **caractérisé en ce que** la surface d'appui est formée par un côté intérieur de l'unité de base (12).

4. Dispositif selon l'une des revendications précédentes, **caractérisé en ce que** la surface d'appui est présente sur la plaque de base (16) de l'unité de base (12) .

5. Dispositif selon l'une des revendications précédentes, **caractérisé en ce que** la surface d'appui est formée sur l'unité de base (12) exclusivement dans une région de l'unité de base (12) dans laquelle aucun balayage de portions prédéfinies (26) du côté extérieur de l'au moins un bras pivotant (23, 24) n'a lieu au cours d'un déplacement de pivotement complet de l'ensemble bras pivotant.

6. Dispositif selon l'une des revendications précédentes, **caractérisé en ce que** la surface d'appui est présente sur la plaque conjuguée (17) de l'unité de base (12), laquelle plaque conjuguée est en regard de la plaque de base (16).

7. Dispositif selon l'une des revendications précédentes, **caractérisé en ce que** la surface d'appui est associée à un élément de recouvrement de côté frontal (19) pouvant être fixé à l'unité de base (12).

8. Dispositif selon l'une des revendications précédentes, **caractérisé en ce que** la surface d'appui est formée en tant que portion de positionnement, de manière correspondante à la portion de positionnement sur le bras pivotant (23, 24).

9. Dispositif selon l'une des revendications précédentes, **caractérisé en ce que** la portion de positionnement comprend un élément de fixation (33-37) servant à la fixation à l'unité de base (12) et/ou au bras pivotant (23, 24).

10. Dispositif selon l'une des revendications précédentes, **caractérisé en ce que** l'élément de fixation (33-37) peut être fixé à l'unité de base (12) et/ou au bras pivotant (23, 24).

11. Dispositif selon l'une des revendications précédentes, **caractérisé en ce que** la portion de positionnement (27-32) est formée à partir d'une matière synthétique.

12. Dispositif selon l'une des revendications précédentes, **caractérisé en ce que** l'unité de base (12) est reliée à une unité de montage (15) par le biais d'un bras pivotant (23, 24) des moyens de guidage, l'unité de montage (15) étant formée pour une fixation en retrait dans la région d'un évidement de matière de la partie de meuble (3).

13. Meuble (1) doté d'un corps de meuble (2) et d'une partie de meuble (3) déplaçable reçue sur celui-ci et dotée d'un dispositif (9) selon l'une des revendications précédentes.
